# EUROPÄISCHE PATENTSCHRIFT

(11) **EP 1 443 479 B1**
(45) Veröffentlichungstag und Bekanntmachung des Hinweises auf die Patenterteilung: **31.08.2005**
(21) Anmeldenummer: 03001851.9
(22) Anmeldetag: 29.01.2003
(51) Int. Cl.: G08B 17/113, G08B 29/22

(54) **Verfahren und Werkzeug zur Installation eines linearen Rauchmelders**
Method and device to install a linear smoke detector
Méthode et outil pour installer un détecteur linéaire de fumée

(43) Veröffentlichungstag der Anmeldung: 04.08.2004
(73) Patentinhaber: Siemens Building Technologies AG, 8034 Zürich (CH)
(72) Erfinder: Güttinger, Heinz, 8618 Oetwil am See (CH); Gysin, Johann, 8126 Zumikon (CH)
(74) Vertreter: Berg, Peter

(56) Entgegenhaltungen:
- EP-A- 1 265 205
- DE-A- 3 246 805
- US-A- 3 614 439
- US-A- 3 782 832

## Beschreibung

Die vorliegende Erfindung betrifft ein Verfahren zur Installation oder Inbetriebnahme eines linearen Rauchmelders, welcher einen nachfolgend als Melder bezeichneten Sender-/Empfängerteil mit einem Lichtsender und einem Lichtempfänger sowie einen dem Melder gegenüber liegend angeordneten Reflektor aufweist, wobei der Lichtsender einen Lichtstrahl zum Reflektor aussendet, der von diesem zum Lichtempfänger reflektiert wird.

Derartige auch als Linien Extinktionsmelder bezeichnete Rauchmelder werden insbesondere in grossen oder schmalen Räumen, beispielsweise in Korridoren, Lager- und Fabrikationshallen und in Flugzeughangars eingesetzt und unterhalb der Decke an den Wänden montiert. In der Standardausführung liegen Sender und Empfänger einander gegenüber und es ist kein Reflektor erforderlich. Diese wurden lange Zeit nur dann verwendet, wenn die Räume so kurz sind, dass die minimale Länge des Lichtstrahls von etwa 10 m sonst nicht erreicht würde, oder wenn die dem Sender gegenüberliegende Seite nicht stabil ist oder dort kein Empfänger installiert werden kann. Da aber die Ausführung mit dem Reflektor preisgünstiger und wesentlich einfacher zu installieren ist, setzen sich die linearen Rauchmelder mit Reflektor immer stärker durch.

Bei der Installation und Inbetriebnahme eines linearen Rauchmelders muss die Optik exakt ausgerichtet werden. Dieses Ausrichten der Optik auf den Reflektor stellt die schwierigste Operation der Installation/Inbetriebnahme dar und ausserdem sehr aufwändig, weil es die Mitarbeit von zwei Personen erfordert. Eine Person bedient den Melder und die andere Person muss den Reflektor so positionieren, dass das Ausgangssignal der Elektronik des Lichtempfängers maximal wird. Selbstverständlich kann auch zuerst der Reflektor montiert und dann der Melder auf diesen ausgerichtet werden, was aber an der Umständlichkeit und am Aufwand der Installation nichts ändert. Es gibt auch lineare Rauchmelder mit einem speziellen Justierset, das ist eine Art von Zieleinrichtung, die am Melder festgeklemmt und zu dessen Ausrichtung auf den bereits montierten Reflektor verwendet wird.

Das Dokument US3614439 zeigt eine solche Methode zur Ausrichtung zweier parallel montierter Sichtgeräte mit Hilfe eines Spiegels.

Durch die Erfindung sollen nun ein Verfahren zur Installation oder Inbetriebnahme eines linearen Rauchmelders und ein Werkzeug zur Durchführung dieses Verfahrens angegeben werden, welches den Installationsaufwand beträchtlich reduziert und vereinfacht.

Die gestellte Aufgabe wird durch ein Verfahren nach den Merkmalen von Patentanspruch 1 und Patentanspruch 2 gelöst. In den abhängigen Ansprüchen 3 bis 5 sind vorteilhafte Ausgestaltungen und Weiterbildungen der Erfindung angegeben.

Beim erfindungsgemässen Verfahren wird also entweder zuerst der Melder montiert, dann das Installationswerkzeug auf den Sender-/Empfängerteil aufgesetzt und die Montagestelle für den Reflektor markiert und schliesslich der Reflektor montiert, oder es wird zuerst der Reflektor montiert und dann der Melder und anschliessend der Melder mit Hilfe des Installationswerkzeugs auf den Reflektor ausgerichtet. Das sind einfache Operationen, die nur eine Person erfordern.

Die Erfindung betrifft weiter ein Werkzeug zur Durchführung des genannten Verfahrens nach den Merkmalen von Anspruch 6. In den abhängigen Ansprüchen 7 bis 10 sind vorteilhafte Ausgestaltungen und Weiterbildungen des erfindungsgemässen Werkzeugs angegeben.

Das erfindungsgemässe Werkzeug zur Durchführung des Verfahrens ist ein Installationsdeckel, der einen Laser enthält und an Stelle des Originaldeckels auf den Melder aufgesetzt wird. Der Laser zielt, vertikal und horizontal ausgerichtet, in die gleiche Richtung wie der im Werk abgeglichene Melder.

Im folgenden wird die Erfindung an Hand eines Ausführungsbeispiels und der Zeichnungen näher erläutert; es zeigt:
- Fig. 1: ein Blockschema eines linearen Rauchmelders; und
- Fig. 2: eine schematische Darstellung des Sender-/Empfängerteils eines linearen Rauchmelders mit einem erfindungsgemässen Werkzeug.

Der in Fig. 1 dargestellte Rauchmelder funktioniert nach dem Prinzip der Extinktion, also der Abschwächung eines Lichtstrahls durch in diesen eintretenden Rauch. Der Rauchmelder besteht darstellungsgemäss aus einem nachfolgend als Melder M bezeichneten Sender-/Empfängerteil mit einem Lichtsender 1, einem neben dem Lichtsender 1 angeordneten Lichtempfänger 2 und einer mikroprozessorgesteuerten Steuer- und Auswerteelektronik 3, und aus einem dem Melder M gegenüber liegenden Reflektor 4. Der Melder M ist im Werk so abgeglichen, dass der vom Lichtsender ausgesandte Lichtstrahl horizontal und vertikal ausgerichtet ist.

Der Lichtsender 1 sendet einen modulierten Infrarotstrahl zum Reflektor 4, der den auftreffenden Strahl auf den Lichtempfänger 2 reflektiert. Sobald Rauchpartikel in den Strahlengang gelangen, wird einerseits ein Teil des Infrarotstrahls von diesen Partikeln absorbiert, und andererseits ein anderer Teil des Infrarotstrahls von den Partikeln reflektiert oder an ihnen gestreut. Beide Effekte bewirken eine Abschwächung des auf dem Lichtempfänger 2 auftreffenden Lichts. Lichtsender 1 und Lichtempfänger 2 bilden zusammen mit der Elektronik 3 den so genannten Meldereinsatz 6 (siehe Fig. 2).

Der Reflektor 4 ist beispielsweise ein retroreflektierendes Prisma von der Gestalt einer geraden Pyramide, deren Seitenflächen durch gleichschenkelige, rechtwinkelige Dreiecke gebildet sind. Ein solcher Reflektor wirkt auf das auftreffende Licht als Polarisator und dreht dessen Schwingungsebene um ungefähr 90°, wobei dieser Winkel in einem gewissen Bereich streuen kann.

Der dargestellte Rauchmelder wird insbesondere zur Überwachung von grossen Lager- und Fabrikationshallen, Räumen mit komplexen Deckenkonstruktionen oder kunsthistorisch wertvollen Decken, überdachten Innenhöfen, Atriumgebäuden oder Empfangshallen verwendet, wobei die Distanz zwischen dem Sender-/Empfangsteil M und dem Reflektor 4 zwischen 5 und 100 m und in Ausnahmefällen sogar mehr als 100 m betragen kann.

Der in Fig. 2 dargestellte Melder M besteht in bekannter Weise aus dem in einem Sockel 5 befestigten Meldereinsatz 6 mit der gesamten Optik und Elektronik, von der sich auch ein Teil im Sockel 5 befinden kann, sowie aus einem Deckel 7, der zur Abdeckung des Meldereinsatzes 6 dient. Der Deckel ist im wesentlichen ein Tageslichtfilter; er wird über den montierten und eingestellten Meldereinsatz 6 gestülpt und mit Schrauben befestigt. Der Sockel 5 ist beispielsweise einstellbar ausgebildet, so dass die Neigung des Melders M und die damit die Achse des vom Lichtsender 1 ausgesandten Lichtstrahls verstellbar ist. Diese Art von Verstellung des Melders M wird nachfolgend als Grobjustierung bezeichnet. Ausserdem sind im oder am Melder M Mittel zur Ausrichtung der Optik von Lichtsender 1 und Lichtempfänger 2 vorgesehen; eine Ausrichtung der Optik mittels dieser Mittel wird nachfolgend als Feinjustierung bezeichnet.

Zur Installation/Inbetriebnahme des Sender-/Empfängerteils M wird der Melderdeckel 6 abgenommen und durch ein Werkzeug für die gegenseitige Ausrichtung von Melder M und Reflektor 4 ersetzt. Dieses Werkzeug ist darstellungsgemäss ein Installationsdeckel 8 mit einer vorzugsweise durch einen Laser 9 gebildeten Lichtquelle für die Aussendung von gebündeltem Licht. Der Laser 9 ist am oder im Installationsdeckel 8 so montiert, dass er mit dem Lichtsender 1 (Fig. 1) des Melders M fluchtet und somit in die gleich Richtung "zielt" wie der Lichtsender 1. Selbstverständlich darf der Laser 9 den Lichtstrahl des Lichtsenders 1 nicht stören. Die Stromversorgung des Lasers 9 erfolgt entweder via Meldersockel 5 über das Netz oder über eine im Installationsdeckel 8 eingebaute Batterie.

Der vom Laser 9 ausgesandte Lichtstrahl markiert an der dem Melder M gegenüberliegenden Wand die Auftreffstelle des vom Lichtsender 1 ausgesandten Lichtstrahls und somit die Stelle, an welcher der Reflektor 4 (Fig. 1) montiert werden muss.

Die Installation/Inbetriebnahme des linearen Rauchmelders kann auf folgende Arten erfolgen:
- Der Melder M ist im Sockel 5 montiert und die Montage des Reflektors 4 ist noch nicht erfolgt. In diesem Fall markiert der Laserstrahl des Lasers 9 an der gegenüber liegenden Wand die Stelle, wo der Reflektor 4 montiert werden muss. Im Melder M ist anschliessend nur noch eine Feinjustierung notwendig.
- Die Montagestelle des Reflektors 4 ist definiert, beispielsweise ist der Reflektor 4 schon montiert, und der Melder M ist auf den Reflektor 4 auszurichten. Dann wird der Melder M mit dem aufgesetzten Installationsdeckel 8 so lange auf der Wand verschoben bis der Laserstrahl auf den Reflektor 4 oder dessen Montagestelle trifft, so dass die Montagestelle des Melders M markiert und anschliessend der Melder M montiert werden kann. Nach der Montage ist am Melder M nur noch eine Feinjustierung nötig. Voraussetzung für diese Art der Installation ist eine möglichst glatte Wand.
- Sowohl die Montagestelle des Reflektors 4 als auch diejenige des Melders M ist definiert, letztere dadurch, dass der Sockel 5 bereits montiert ist. Der Laserstrahl des Lasers 9 liefert einen Anhaltspunkt, wie gross die Abweichung zwischen Melder M und Reflektor 4 ist und erleichtert die Grobjustierung des Melders M. Es ist auch möglich, diese Abweichung auszumessen, aus einer Tabelle anhand der Abweichung und der Distanz zwischen Melder M und Reflektor 4 eine Verstellgrösse auszulesen und eine am Melder vorgesehene Verstelleinrichtung entsprechend zu verstellen. In beiden Fällen ist anschliessend nur noch eine Feinjustierung notwendig.
- Sowohl die Montagestelle des Reflektors 4 als auch diejenige des Melders M ist definiert; der Sockel 5 ist einstellbar. Der Laserpunkt wird mit dem einstellbaren Sockel 5 so positioniert, dass er den Reflektor 4 trifft. Am Melder M ist anschliessend nur noch eine Feinjustierung erforderlich.

Nach erfolgter Installation wird der Installationsdeckel 8 vom Melder M abgenommen und durch den Melderdeckel 7 ersetzt, womit der lineare Rauchmelder betriebsbereit ist.

Der Installationsdeckel 8 ist auch bei Applikationsproblemen hilfreich. Wenn solche Probleme (beispielsweise Gebäudeverwindungen, Vibrationen, undefinierte Abdeckungen des Lichtstrahls, usw.) auftreten, wird der Installationsdeckel 8 montiert und der Laserpunkt in kritischen Phasen beobachtet. Dadurch kann ein mögliches Applikationsproblem bestätigt oder ausgeschlossen werden.

## Patentansprüche

1. Verfahren zur Installation oder Inbetriebnahme eines linearen Rauchmelders, welcher einen nachfolgend als Melder (M) bezeichneten Sender-/Empfängerteil mit einem Lichtsender (1) und einem Lichtempfänger (2) sowie einen dem Melder (M) gegenüber liegend angeordneten Reflektor (4) aufweist, wobei der Lichtsender (1) einen Lichtstrahl zum Reflektor (4) aussendet, der von diesem zum Lichtempfänger (2) reflektiert wird, **dadurch gekennzeichnet, dass** der Melder (M) am vorgesehenen Installationsort befestigt und anschliessend ein Installationswerkzeug mit einer in die gleiche Richtung wie der Lichtsender (1) zielenden Lichtquelle für die Aussendung von gebündeltem Licht auf die Vorderseite des Melders (M) aufgesetzt und mit dem von der genannten Lichtquelle ausgesandten Licht der Installationsort des Reflektors (4) markiert wird.

2. Verfahren zur Installation oder Inbetriebnahme eines linearen Rauchmelders, welcher einen nachfolgend als Melder (M) bezeichneten Sender-/Empfängerteil mit einem Lichtsender (1) und einem Lichtempfänger (2) sowie einen dem Melder (M) gegenüber liegend angeordneten Reflektor (4) aufweist, wobei der Lichtsender (1) einen Lichtstrahl zum Reflektor (4) aussendet, der von diesem zum Lichtempfänger (2) reflektiert wird, **dadurch gekennzeichnet, dass** der Reflektor (4) am vorgesehenen Installationsort montiert und anschliessend auf die Vorderseite des Melders (M) ein Installationswerkzeug mit einer in die gleiche Richtung wie der Lichtsender (1) zielenden Lichtquelle für die Aussendung von gebündeltem Licht aufgesetzt wird, und dass der Melder (M) gegen den Reflektor (4) gerichtet und anhand der Lage des vom Installationswerkzeug an der gegenüber liegenden Wand erzeugten Lichtpunkts der Montageort des Melders (M) bestimmt wird.

3. Verfahren nach Anspruch 1, **dadurch gekennzeichnet, dass** anschliessend an die Montage des Reflektors (4) eine Feinjustierung der Optik des Lichtsenders (1) und des Lichtempfängers (2) erfolgt.

4. Verfahren nach Anspruch 2, **dadurch gekennzeichnet, dass** Melder (M) und Reflektor (4) am vorgesehenen Monategeort montiert werden und anschliessend das genannte Montagewerkzeug auf den Melder (M) aufgesetzt und der Melder (M) relativ zum Reflektor (4) ausgerichtet wird, wobei das Ausrichten des Melders (M) durch Veränderung von dessen Neigung erfolgt.

5. Verfahren nach Anspruch 4, **dadurch gekennzeichnet, dass** das Ausrichten des Melders (M) anhand einer Verstellgrösse erfolgt, die durch die Grösse der Abweichung des Lichtpunkts vom Reflektor (4) und die Distanz zwischen Melder (M) und Reflektor (4) bestimmt ist.

6. Werkzeug zur Durchführung des Verfahrens nach Anspruch 1 oder 2, **gekennzeichnet durch** einen auf die Vorderseite des Melders (M) aufsetzbaren Installationsdeckel (8) mit einem in diesen eingebauten Laser (9), dessen Lichtstrahl mit dem vom Lichtsender (1) ausgesandten im wesentlichen zusammenfällt.

7. Werkzeug nach Anspruch 6, **dadurch gekennzeichnet, dass** der Melder (M) einen Sockel (5), einen in diesem befestigten und den Lichtsender (1) und den Lichtempfänger (2) enthaltenden Meldereinsatz (6) und einen den Meldereinsatz (6) abdeckenden Melderdeckel (7) aufweist, welcher für die Installation oder Inbetriebnahme des Melders (M) durch den Installationsdeckel (8) ersetzt wird.

8. Werkzeug nach Anspruch 7, **dadurch gekennzeichnet, dass** der Laser (9) so in den Installationsdeckel (8) eingebaut ist, dass er mit dem Lichtsender (1) fluchtet.

9. Werkzeug nach Anspruch 7 oder 8, **dadurch gekennzeichnet, dass** der Sockel (5) zur Verstellung der Neigung des Melders (M) ausgebildet ist.

10. Werkzeug nach einem der Ansprüche 7 bis 9, **dadurch gekennzeichnet, dass** Mittel zum Ausrichten des Melders (M) anhand einer Verstellgrösse vorgesehen sind, welche durch die Grösse der Abweichung des Lichtpunkts des Lasers (9) vom Reflektor (4) und die Distanz zwischen Melder (M) und Reflektor (4) bestimmt ist.

## Claims

1. Method for installing a linear smoke detector or for putting it into operation, which has an emitter/receiver part, referred to below as the detector (M), having a light emitter (1) and a light receiver (2), and a reflector (4) which is arranged opposite the detector (M), the light emitter (1) emitting a light beam to the reflector (4) which is reflected by said reflector (4) to the light receiver (2), **characterized in that** the detector (M) is.fixed at the installation site provided, and then an installation tool having a light source, which points in the same direction as the light emitter (1), for emitting focused light is placed on the front of the detector (M), and the installation site for the reflector (4) is marked by the light emitted by said light source.

2. Method for installing a linear smoke detector or for putting it into operation, which has an emitter/receiver part, referred to below as the detector (M), having a light emitter (1) and a light receiver (2), and a reflector (4) which is arranged opposite the detector (M), the light emitter (1) emitting a light beam to the reflector (4) which is reflected by said reflector (4) to the light receiver (2), **characterized in that** the reflector (4) is mounted at the installation site provided, and then an installation tool having a light source, which points in the same direction as the light emitter (1), for emitting focused light is placed on the front of the detector (M), and **in that** the detector (M) is directed in the opposite direction to the reflector (4), and the mounting point for the detector (M) is determined on the basis of the position of the light spot produced by the installation tool on the opposite wall.

3. Method according to Claim 1, **characterized in that**, once the reflector (4) has been mounted, fine adjustment of the optical system of the light emitter (1) and the light receiver (2) takes place.

4. Method according to Claim 2, **characterized in that** the detector (M) and the reflector (4) are mounted at the mounting point provided, and then said mounting tool is placed on the detector (M), and the detector (M) is aligned in relation to the reflector (4), the alignment of the detector (M) taking place by its inclination being altered.

5. Method according to Claim 4, **characterized in that** the alignment of the detector (M) takes place using an adjusting variable which is determined by the degree of deviation of the light spot from the reflector (4) and the distance between the detector (M) and the reflector (4).

6. Tool for carrying out the method according to Claim 1 or 2, **characterized by** an installation cover (8), which can be placed on the front of the detector (M), having a laser (9) which is built into said installation cover (8) and whose light beam substantially coincides with that emitted by the light emitter (1).

7. Tool according to Claim 6, **characterized in that** the detector (M) has a base (5), a detector insert (6), which is fixed in said base and contains the light emitter (1) and the light receiver (2), and a detector cover (7), which covers the detector insert (6) and which is replaced by the installation cover (8) for installing the detector (M) or for putting it into operation.

8. Tool according to Claim 7, **characterized in that** the laser (9) is built into the installation cover (8) such that it is aligned with the light emitter (1).

9. Tool according to Claim 7 or 8, **characterized in that** the base (5) is designed to adjust the inclination of the detector (M).

10. Tool according to one of Claims 7 to 9, **characterized in that** means are provided for the purpose of aligning the detector (M) using an adjusting variable which is determined by the degree of deviation of the light spot of the laser (9) from the reflector (4) and the distance between the detector (M) and the reflector (4).

## Revendications

1. Procédé d'installation ou de mise en service d'un détecteur linéaire de fumée qui présente une partie d'émission-réception appelée détecteur (M) dans ce qui suit et dotée d'un émetteur de lumière (1) et d'un récepteur de lumière (2), ainsi qu'un réflecteur (4) disposé face au détecteur (M), l'émetteur de lumière (1) émettant vers le réflecteur (4) un rayon de lumière qui est réfléchi par ce dernier en direction du récepteur de lumière (2), **caractérisé en ce que** le détecteur (M) est fixé à l'emplacement d'installation prévu et ce qu'ensuite un outil d'installation qui présente une source de lumière qui vise la même direction que l'émetteur de lumière (1) pour l'émission de lumière en faisceau est placé sur le côté avant du détecteur (M) et **en ce que** le site d'installation du réflecteur (4) est repéré à l'aide de la lumière émise par ladite source de lumière.

2. Procédé d'installation ou de mise en service d'un détecteur linéaire de fumée qui présente une partie d'émission-réception, appelée détecteur (M) dans ce qui suit, qui est dotée d'un émetteur de lumière (1) et d'un récepteur de lumière (2), ainsi qu'un réflecteur (4) disposé face au détecteur (M), l'émetteur de lumière (1) émettant vers le réflecteur (4) un rayon de lumière qui est réfléchi par ce dernier en direction du récepteur de lumière (2), **caractérisé en ce que** le réflecteur (4) est monté à l'emplacement prévu pour son installation, **en ce qu'**ensuite, un outil d'installation qui présente une source de lumière qui vise la même direction que l'émetteur de lumière (1) est placé sur le côté avant du détecteur (M) pour l'émission de lumière en faisceau et **en ce que** le détecteur (M) est orienté vers le réflecteur (4), l'emplacement de montage du détecteur (M) étant défini à l'aide de la position du point lumineux créé sur le mur opposé par l'outil d'installation.

3. Procédé selon la revendication 1, **caractérisé en ce qu'**après le montage du réflecteur (4), on réalise un ajustement fin de l'optique de l'émetteur de lumière (1) et du récepteur de lumière (2).

4. Procédé selon la revendication 2, **caractérisé en ce que** le détecteur (M) et le réflecteur (4) sont montés à l'emplacement de montage prévu et **en ce qu'**ensuite, ledit outil de montage est placé sur le détecteur (M) et le détecteur (M) est orienté par rapport au réflecteur (4), l'orientation du détecteur (M) s'effectuant par modification de son inclinaison.

5. Procédé selon la revendication 4, **caractérisé en ce que** l'orientation du détecteur (M) s'effectue à l'aide d'une grandeur d'ajustement qui est déterminée par la grandeur de l'écart entre le point lumineux du réflecteur (4) et la distance entre le détecteur (M) et le réflecteur (4).

6. Outil en vue de la mise en oeuvre du procédé selon la revendication 1 ou 2, **caractérisé par** un couvercle d'installation (8) qui peut être placé sur le côté avant du détecteur (M) et dans lequel est incorporé un laser (9) dont le rayon lumineux coïncide essentiellement avec celui émis par l'émetteur de lumière (1).

7. Outil selon la revendication 6, **caractérisé en ce que** le détecteur (M) présente un socle (5), une partie de détecteur (6) fixée dans ce socle et contenant l'émetteur de lumière (1) et le récepteur de lumière (2) et un couvercle de détecteur (7), qui recouvre la partie de détecteur (6), qui est remplacé par le couvercle d'installation (8) pour l'installation ou la mise en service du détecteur (M).

8. Outil selon la revendication 7, **caractérisé en ce que** le laser (9) est incorporé dans le couvercle d'installation (8) de manière à être aligné sur l'émetteur de lumière (1).

9. Outil selon la revendication 7 ou 8, **caractérisé en ce que** le socle (5) est configuré de manière à permettre l'ajustement de l'inclinaison du détecteur (M).

10. Outil selon l'une des revendications 7 à 9, **caractérisé en ce que** sont prévus des moyens d'orientation du détecteur (M) à l'aide d'une grandeur d'ajustement qui est déterminée par la valeur de l'écart du point lumineux du laser (9) par rapport au réflecteur (4) et par la distance entre le détecteur (M) et le réflecteur (4).
